# EUROPÄISCHE PATENTSCHRIFT

(11) **EP 1 199 774 B1**
(45) Veröffentlichungstag und Bekanntmachung des Hinweises auf die Patenterteilung: **06.06.2007**
(21) Anmeldenummer: 01124826.7
(22) Anmeldetag: 18.10.2001
(51) Int. Cl.: H01R 9/26

(54) **Elektrische Reihenklemme insbesondere Mehrstockklemme**
Electrical terminal block for side by side mounting in particular multi-level terminal block
Barette à borne notamment barette multiétagée

(30) Priorität: 21.10.2000 DE 10052359
(43) Veröffentlichungstag der Anmeldung: 24.04.2002
(73) Patentinhaber: Conrad Stanztechnik GmbH, 33106 Paderborn (DE)
(72) Erfinder: Conrad, Gerd, . (DE)
(74) Vertreter: Schirmer, Siegfried

(56) Entgegenhaltungen:
- DE-A- 3 200 420
- DE-C- 19 700 917
- DE-C- 19 906 246

## Beschreibung

Die Erfindung betrifft eine elektrische Reihenklemme, insbesondere Mehrstockklemme, mit einem eine Rückwand aufweisenden, isolierenden Gehäuse und mindestens einer zwischen der Rückwand und einer dazu parallelen, vorderen Trennebene angeordneten Stromschiene, die aus Flachmaterial gebildet und mit ihrer größeren Querschnittsabmessung senkrecht zur Rückwand angeordnet ist, wobei die Stromschiene mindestens einen Steg aufweist, der zum Querschnittsausgleich von in die Stromschiene eingebrachten Aussparungen diese leitend überbrückt.

Eine solche Reihenklemme ist bspw. aus der DE 199 06 246 C 1 bekannt, wobei entweder eine einzelne Stromschiene oder aber mehrere, in mehreren "Etagen" übereinander angeordnete Stromschienen vorhanden sein können. Üblicherweise werden derartige Reihenklemmen in großer Zahl neben- bzw. hintereinander auf einer Tragschiene angeordnet, wobei die einseitig offenen Gehäuse dicht an dicht angeordnet sind, so daß jeweils ein Gehäuse an seiner offenen Vorderseite entlang einer (gedachten) Trennebene durch die Rückwand eines benachbarten Gehäuses abgeschlossen wird.

Die DE 195 47 557 A1 zeigt eine elektrische Reihenklemme mit einer aus Flachmaterial gebildeten Stromschiene, an der Falt-Buchsenkontakte für Querbrücker ausgebildet sind.

Aufgrund der aus Platzgründen zunehmenden Verkleinerung derartiger Reihenklemmen kommt der Spannungsfestigkeit im Hinblick auf mögliche Durch- bzw. Überschläge wachsende Bedeutung zu, da die Stromschienen innerhalb der Gehäuse nicht eigenständig isoliert, sondern lediglich in einem gewissen Abstand voneinander angeordnet, so daß die Spannungsfestigkeit sich aufgrund der gebildeten Luftstrecken bzw. Kriechstrecken (entlang eines Pfades des isolierenden Gehäuses) ergibt. Eine Verkleinerung der Reihenklemmen geht daher mit einer zunehmenden Abnahme der Spannungsfestigkeit einher, wenn keine zusätzlichen, meist kostenträchtigen Maßnahmen zur Isolierung der Stromschienen getroffen werden.

Die Erfindung hat sich zur Aufgabe gestellt, die Spannungsfestigkeit in Bezug auf die Gefahr von Überschlägen zwischen benachbarten Stromschienen bei einer gattungsgemäßen Reihenklemme zu verbessern.

Diese Aufgabe wird erfindungsgemäß durch eine Reihenklemme nach Anspruch 1 gelöst. Im Gegensatz zu der bislang üblichen Anordnung, bei der der Steg in bzw. unmittelbar benachbart zur Trennebene liegt, wodurch die Luft- bzw. Kriechstrecke zwischen benachbarten Stromschienen relativ kurz und die Überschlagsfestigkeit begrenzt ist, wird durch die erfindungsgemäße Anordnung, bei der sich der Steg in einem gewissen Abstand von der Trennebene befindet, die Entfernung zwischen benachbarten Stromschienen deutlich vergrößert und eine verlängerte Kriechstrecke bzw. eine zusätzliche Luftstrecke geschaffen, so daß die Überschlags- bzw. Spannungsfestigkeit einer Reihenklemme gegebener Größe zunimmt oder aber die Größe einer Reihenklemme unter Einhaltung einer bestimmten geforderten Spannungsfestigkeit reduziert werden kann.

Vorteilhafte Ausgestaltungen der Erfindung sind in den Unteransprüchen aufgezeigt.

Die Erfindung wird nachfolgend anhand eines Ausführungsbeispiels erläutert, wobei auf eine Zeichnung Bezug genommen ist, in der
Fig. 1 eine perspektivische Ansicht der Anordnung von Stromschienen in einer elektrischen Mehrstock-Reihenklemme zeigt,
Fig. 2 die Anordnung nach Fig. 1 zeigt, wobei eine Tragschiene mit Anschlußelement sowie verschiedene Brücker hinzugefügt sind,
Fig. 3 eine perspektivische Ansicht einer Mehrstock-Reihenklemme zeigt, wobei die Anordnung der Stromschienen Fig. 1 entspricht,
Fig. 4 und 5 jeweils eine mittige Querschnittsansicht durch eine Reihenklemme nach Fig. 3 zeigen, wobei jeweils zusätzlich schematisch die Rückwand einer benachbarten Reihenklemme dargestellt ist und alternativ die sich ergebenden Kriech- bzw. Luftstrecken bezeichnet sind,
Fig. 6 eine Ansicht entsprechend Fig. 4 bzw. 5 für eine Reihenklemme aus dem Stand der Technik zeigt.

Zur grundsätzlichen Erläuterung der der Erfindung zugrunde liegenden Problematik sei zunächst auf Fig. 6 Bezug genommen, die eine mittige Querschnittsansicht einer bekannten Mehrstock-Reihenklemme zeigt. Das Kunststoffgehäuse 1 der Reihenklemme weist eine ebene Rückwand 2 auf und ist an seiner der Rückwand 2 gegenüberliegenden Vorderseite im Bereich einer vorderen Trennebene 3 zur Vorderseite hin (in Fig. 6 nach rechts) offen. Innerhalb des Gehäuses 1 sind in an sich bekannter Weise Stromschienen 5, 6 (und ggf. weitere Stromschienen) übereinander angeordnet. Die Anordnung ist hierbei bekanntermaßen so, daß die Stromschienen 5, 6 zum Querschnittsausgleich von Öffnungen bzw. Aussparungen, die in den Hauptteil 5a bzw. 6a der Stromschienen eingebracht sind, mit Stegen 5b, 6b versehen sind, wobei die Stege die Aussparungen, in Längsrichtung bzw. Verbindungsrichtung der Stromschienen gesehen, überbrücken, so daß im Bereich der Aussparungen (in Fig. 1 mit 110 bezeichnet) keine übermäßige bzw. unzulässige Erwärmung aufgrund erhöhter Stromdichten auftreten kann.

Auf der dem Gehäuse 1 abgekehrten Seite der Trennebene 3 ist in Fig. 6 schematisch die Rückwand 2' einer unmittelbar benachbart angeordneten, weiteren Reihenklemme angedeutet, wobei das offene Gehäuse 1 durch die benachbarte Rückwand 2' entlang der Trennebene 3 verschlossen wird. Wie Fig. 6 weiter zeigt, ergibt sich durch die unmittelbar an den Stegen 5b, 6b anliegende Außenfläche der benachbarten Rückwand 2' eine bestimmte, in Bezug auf die Spannungs- bzw. Überschlagsfestigkeit der Stromschienen 5, 6 relevante Luftstrecke bzw. Kriechstrecke, die sich als Abstand des freien, von der Stromschiene 5a weg gerichteten Endabschnitts des Stegs 5b von der der Rückwand 2 weg gerichteten Seitenkante der Stromschiene 6a ergibt.

Die Erfindung hat erkannt, daß es mit einer einfachen, aber höchst wirksamen Maßnahme ohne weiteres möglich ist, die in Fig. 6 bezeichnete Luftstrecke bzw. Kriechstrecke wesentlich zu verlängern und damit die Spannungsfestigkeit wesentlich zu verbessern.

Zur Erläuterung der Erfindung sei zunächst auf Fig. 1 bis 3 Bezug genommen, wobei Teile, die der Darstellung in Fig. 6 entsprechen, mit entsprechenden, um 100 vergrößerten Bezugszeichen bezeichnet sind.

Fig. 1 zeigt die Stromschienenanordnung einer elektrischen Mehrstock-Reihenklemme schematisch, wobei die beiden unteren Stromschienen mit 105 und 106 bezeichnet sind.

Die Darstellung nach Fig. 1 entspricht einer Blickrichtung ins Innere des nicht dargestellten Gehäuses, d.h. von vorn (in Fig. 6 von rechts oben), so daß die in Fig. 1 vorn liegenden freien Kanten der Stromschienen 105, 106 im Einbauzustand der Rückwand einer benachbarten Klemme zunächstliegen. Aussparungen 110 in den Hauptteilen 105a, 106a der Stromschienen 105, 106 sind durch Stege 105b, c und 106b überbrückt. Wie Fig. 2 zeigt, dienen die Aussparungen 110 beispielsweise zur Verbindung von Stromschienen untereinander mittels Brückern 111, 112 und/oder zur Verbindung entsprechender Stromschienen benachbarter Reihenklemmen (Brücker 113), und auch zur Aufnahme eines Anschlußelements 120, das dem Anschluß an eine Tragschiene 122 dient.

Fig. 3 zeigt eine erfindungsgemäße Mehrstock-Reihenklemme in einer perspektivischen Ansicht von vorn, wobei neben dem Gehäuse 101 mit Rückwand 102 und den Stromschienen 105, 106 und 107 auch die an sich bekannten, senkrecht von der Rückwand 102 vorstehenden Verstärkungswände 130 erkennbar sind, die der Halterung und Fixierung der Stromschienen sowie der Versteifung des Gehäuses 1 dienen. Wie auch Fig. 3 zeigt, sind die Stege 105b, c und 106b so angeordnet, daß sie an der Rückwand 102 des Gehäuses 101 anliegen. Die Hauptteile 105a, 106a der Stromschiene 105, 106 sind hingegen in an sich bekannter Weise senkrecht zur Rückwand 102 angeordnet, parallel zu den Verstärkungswänden 130.

Fig. 4 und 5 erläutern die Vorteile der erfindungsgemäßen Anordnung. Dadurch, daß die Stromschienen 105 und 106 durch (mindestens) eine Verstärkungswand 130 voneinander getrennt sind, ergibt sich durch die Verlagerung des Stegs 105b an die Rückwand 102 eine wesentliche Verlängerung der Kriechstrecke (Fig. 4) bzw. eine Schaffung einer bislang nicht vorhandenen Luftstrecke (Fig. 5), so daß die Überschlagsfestigkeit zwischen den Stromschienen 105 und 106 erheblich verbessert wird. Entsprechendes gilt für den Steg 106b.

Die Stege 105b, c bzw. 106b sind in der dargestellten Ausführungsform durch Abkanten eines einheitlichen Stücks Flachmaterial einstückig mit der jeweiligen Stromschiene hergestellt, könnten allerdings alternativ auch auf andere Weise auf dem Hauptteil 105a bzw. 106a einer Stromschiene angebracht sein. Unabhängig von der Art und Weise der Herstellung werden die erfindungsgemäßen Vorteile auch dann erreicht, wenn der Steg nicht in der dargestellten Weise an der Rückwand der Klemme anliegt, sondern abgewinkelt in Bezug auf den Hauptteil der Stromschiene verläuft, sofern dafür gesorgt ist, daß der Steg einen (zusätzlichen) Abstand von der Trennebene 103 bzw. einer im zusammengesetzten Zustand benachbarten Rückwand einer benachbarten Reihenklemme aufweist, so daß eine längere Kriechstrecke bzw. eine zusätzliche Luftstrecke geschaffen wird.

Beispielsweise könnte sich der Steg auf der der Rückwand abgewandten Seitenkante der Stromschiene befinden (in Fig. 4 und 5 auf der rechten statt auf der linken Seite), sofern er von der Trennebene 103 weg in Richtung auf die Rückwand der Klemme abgewinkelt ist. Alternativ könnte der Steg auch parallel zur Rückwand und in einem mittleren Bereich der Breite der Stromschiene angeordnet sein.

### Aufstellung der Bezugszeichen:

- 1: Gehäuse
- 2: Rückwand
- 3: Trennebene
- 5: Stromschiene
- 6: Stromschiene
- 5a, 6a: Hauptteil
- 5b, 6b: Steg
- 101: Gehäuse
- 102: Rückwand
- 103: Trennebene
- 105: Stromschiene
- 106: Stromschiene
- 105a, 106a: Hauptteil
- 105b, c, 106b: Steg
- 107: Stromschiene
- 110: Aussparung
- 111, 112, 113: Brücker
- 120: Anschlußelement
- 122: Tragschiene
- 130: Verstärkungswand

## Patentansprüche

1. Elektrische Reihenklemme, insbesondere Mehrstockklemme, mit einem eine Rückwand (2, 102) aufweisenden, isolierenden Gehäuse (1, 101) und mindestens einer zwischen der Rückwand (2, 102) und einer dazu parallelen, vorderen Trennebene (3) angeordneten Stromschiene (5, 6, 105, 106, 107), die aus Flachmaterial gebildet und mit ihrer größeren Querschnittsabmessung senkrecht zur Rückwand (2, 102) angeordnet ist, wobei die Stromschiene mindestens einen Steg (5b, 6b, 105b, c, 106b) aufweist, der zum Querschnittsausgleich von in die Stromschiene eingebrachten Aussparungen (110) diese leitend überbrückt, **dadurch gekennzeichnet, daß** der Steg (105b, c, 106b) an einer benachbart zur Rückwand (102) liegenden Seitenkante der Stromschiene (105, 106) angeordnet ist.

2. Elektrische Reihenklemme nach Anspruch 1, **dadurch gekennzeichnet, daß** der Steg (105b, c, 106b) durch Abkanten einteilig mit der Stromschiene (105,106) hergestellt ist.

3. Elektrische Reihenklemme nach Anspruch 1 oder 2, **dadurch gekennzeichnet, daß** der Steg (105b, c, 106b) im wesentlichen senkrecht zur größeren Querschnittsabmessung der Stromschiene (105, 106) ist und benachbart zur Rückwand (102) des Gehäuses (101) liegt oder unmittelbar an dieser anliegt.

4. Elektrische Reihenklemme nach einem der vorangehenden Ansprüche, **dadurch gekennzeichnet, daß** mehrere Stege (105b, c, 106b) für jeweils eine oder mehrere Aussparungen (110) vorgesehen sind.

## Claims

1. Electrical terminal block, particularly multi-level terminal block, with an insulating housing (1, 101), which has a rear wall (2, 102), and at least one busbar (5, 6, 105, 106, 107), which is arranged between the rear wall (2, 102) and a front separating plane (3) parallel thereto and which is formed from flat material and arranged with its larger cross-sectional dimension perpendicular to the rear wall (2, 102), wherein the busbar has at least one web (5b, 6b, 105b, c, 106b), which for cross-sectional compensation of cut-outs (110) formed in the busbar conductively bridges over these, **characterised in that** the web (105b, c, 106b) is arranged at a side edge of the busbar (105, 106) lying adjacent to the rear wall (102).

2. Electrical terminal block according to claim 1, **characterised in that** the web (105b, c, 106b) is produced integrally with the busbar (105, 106) by folding over.

3. Electrical terminal block according to claim 1 or 2, **characterised in that** the web (105b, c, 106b) is substantially perpendicular to the larger cross-sectional dimension of the busbar (105, 106) and lies adjacent to the rear wall (102) of the housing (101) or directly bears thereagainst.

4. Electrical terminal block according to one of the preceding claims, **characterised in that** several webs (105b, c, 106b) are respectively provided for one or several cut-outs (110).

## Revendications

1. Barrette à bornes électrique, notamment barrette multi-étagée, comprenant un boîtier (1, 101) isolant présentant une paroi arrière (2, 102), et au moins une barre omnibus (5, 6, 105, 106, 107) disposée entre la paroi arrière et un plan de séparation avant (3) parallèle à celle-ci, formée à partir d'un matériau plat et disposée de manière à ce que sa grande section transversale soit perpendiculaire à la paroi arrière (2, 102), la barre omnibus présentant au moins une traverse (5b, 6b, 105b, 106b) qui ponte celle-ci de façon conductrice à partir des évidements (110) pratiqués dans la barre omnibus pour la compensation de la section transversale,
**caractérisée en ce que**
la traverse (105b, c, 106b) est disposée au niveau d'un bord latéral, voisin de la paroi arrière (102), de la barre omnibus (105, 106).

2. Barrette à bornes électrique selon la revendication 1,
**caractérisée en ce que**
la traverse (105b, c, 106b) est fabriquée d'une seule pièce avec la barre omnibus (105, 106) par pliage.

3. Barrette à bornes électrique selon la revendication 1 ou 2,
**caractérisée en ce que**
la traverse (105b, c, 106b) est pour l'essentiel perpendiculaire à la grande section transversale de la barre omnibus (105, 106) et se trouve à côté de la paroi arrière (102) du boîtier (101) ou directement contre celle-ci.

4. Barrette à bornes électrique selon l'une des revendications précédentes,
**caractérisée en ce que**
plusieurs traverses (105b, c, 106b) sont prévues pour respectivement un ou plusieurs évidement(s) (110).
